# EUROPÄISCHE PATENTSCHRIFT

(11) **EP 1 003 964 B1**
(45) Veröffentlichungstag und Bekanntmachung des Hinweises auf die Patenterteilung: **12.05.2004**
(21) Anmeldenummer: 98966197.0
(22) Anmeldetag: 07.12.1998
(51) Int. Cl.: F02M 45/12, F02M 61/10, F02M 61/16, F02M 63/02

(54) **KRAFTSTOFFEINSPRITZVENTIL**
FUEL INJECTION VALVE
SOUPAPE D'INJECTION DE CARBURANT

(30) Priorität: 23.04.1998 DE 19818200
(43) Veröffentlichungstag der Anmeldung: 31.05.2000
(73) Patentinhaber: ROBERT BOSCH GMBH, 70442 Stuttgart (DE)
(72) Erfinder: GRIESHABER, Hermann, D-72631 Aichtal (DE)
(86) Internationale Anmeldenummer: PCT/DE1998/003581
(87) Internationale Veröffentlichungsnummer: WO 1999/056015

(56) Entgegenhaltungen:
- DE-A- 4 414 242
- US-A- 4 082 224
- US-A- 4 540 126
- US-A- 5 020 500
- US-A- 5 497 947

## Beschreibung

### Stand der Technik

Die Erfindung betrifft ein Kraftstoffeinspritzventil für Brennkraftmaschinen, mit einem an einem Ventilhaltekörper durch eine Spannmutter verspannten Ventilkörper, in dem ein Ventilglied in einer Bohrung axial verschiebbar geführt ist, wobei die Bohrung einen radial erweiterten Druckraum aufweist, in den wenigstens ein neben der Bohrung verlaufender Zulaufkanal mündet.

Derartige Kraftstoffeinspritzventile, die insbesondere bei selbstzündenden Brennkraftmaschinen zum Einsatz kommen, sind seit längerem, beispielsweise aus der DE 197 29 843.5, bekannt.

Sie kommen beispielsweise bei einer aus der DE 44 14 242 A1 bekannten Kraftstoffeinspritzeinrichtung für Brennkraftmaschinen zum Einsatz. Bei dieser Kraftstoffeinspritzeinrichtung fördert eine Kraftstoffhochdruckpumpe Kraftstoff aus einem Niederdruckraum über eine Förderleitung in einen Hochdrucksammelraum, der über Hochdruckleitungen mit den in den Brennraum der mit Kraftstoff zu versorgenden Brennkraftmaschine ragenden Einspritzventilen verbunden ist. Bei derartigen, auch als Common-Rail-Systeme bekannten Kraftstoffeinspritzeinrichtungen werden die Öffnungs- und Schließbewegungen der Kraftstoffeinspritzventile jeweils von einem elektrisch angesteuerten, in der Hochdruckleitung am Einspritzventil angeordneten Steuerventil gesteuert.

Problematisch bei diesen Kraftstoffeinspritzeinrichtungen ist beispielsweise ein Bruch in einer Hochdruckleitung, welcher zu einem unkontrollierten Abströmen von Kraftstoff führt. Um bei einem Bruch in einer Hochdruckleitung ein unkontrolliertes Abströmen von Kraftstoff zu vermeiden, ist es aus der DE 44 14 242 A1 bekannt, Durchflußbegrenzungsventile in allen Hochdruckleitungen vorzusehen, welche diese beim Überschreiten einer zulässigen Durchflußmenge verschließen.

Die US-A-4 082 224 offenbart ein einstückig mit dem Ventilglied ausgebildetes Dichtelement, wobei das Ventilglied nach außen öffnet.

Die weitaus häufigste Undichtheit bei Kraftstoffeinspritzventilen erfolgt durch Spänchen oder Schmutzteilchen im Größenbereich von 0,01 bis etwa 0,05 mm, die sich im Ventilsitz festsetzen. Derartige Teilchen hinterlassen am Düsennadelsitz der Kraftstoffeinspritzventile nicht selten Eindrücke und werden danach durch Einspritzvorgänge ausgespült. Aufgrund der Eindrücke entstehen am Ventilsitz Undichtheiten. Diese Lecks führen aufgrund des an den Kraftstoffeinspritzventilen dauernd anliegenden hohen Drucks dazu, daß permanent Kraftstoff in den Brennraum der Brennkraftmaschine eingespritzt wird.

Insbesondere bei größeren Lecks kann dabei ein Schaden an der Brennkraftmaschine auftreten.

Die aus dem Stand der Technik bekannten Durchflußbegrenzer im Zulauf zu den Kraftstoffeinspritzventilen verhindern ein unbeabsichtigtes Abströmen von Kraftstoff insbesondere bei kleineren Lecks nicht vollständig. So sind insbesondere bei kleineren Lecks eine höhere Drehzahl und eine hohe Last der Brennkraftmaschine erforderlich, um ein unkontrolliertes Abströmen von Kraftstoff durch derartige Durchflußbegrenzer zu verhindern.

Außerdem sprechen derartige Durchflußbegrenzungsventile nicht sofort an, sondern aufgrund ihrer Bauart wird bei Vorhandensein eines Lecks vielmehr unzulässigerweise zumindest eine Startmenge Kraftstoffs in den Brennraum der Kraftstoffmaschine unzulässigerweise eingespritzt.

Neben der Anordnung der Durchflußbegrenzungsventile in den Hochdruckleitungen ist es darüber hinaus bekannt, Klopfsensoren im Motorblock und HC-Sensoren im Auspuff der Brennkraftmaschine anzuordnen, um Lecks zu erfassen. Klopfsensoren können dabei kleinere bis mittlere Leckagen nicht erkennen, wohingegen HC-Sensoren eine Totzeit von mehreren Arbeitsspielen sowie Querempfindlichkeiten aufweisen. Mit beiden Sensorentypen kann daher erst nach mehrmaligen Arbeitsspielen Lecks detektiert und auf diese reagiert werden. In diesem Zeitraum tritt jeweils aufgrund der Lecks unzulässigerweise Kraftstoff in den Brennraum der Brennkraftmaschine ein, wodurch bereits ein Schaden an der Brennkraftmaschine auftreten kann.

Aufgabe der Erfindung ist es daher, ein Kraftstoffeinspritzventil der gattungsgemäßen Art derart weiterzubilden, daß bei möglichst geringem technischen Aufwand ein unkontrolliertes Abströmen von Kraftstoff im Falle beispielsweise einer Leckage an dem Ventilsitz des Kraftstoffeinspritzventils wirkungsvoll verhindert wird.

### Vorteile der Erfindung

Diese Aufgabe wird bei einem Kraftstoffeinspritzventil der eingangs beschriebenen Art erfindungsgemäß dadurch gelöst, daß ein durch eine Ventilgliedhubbewegung axial verschiebliches Dichtelement vorgesehen ist, welches den Druckraum während der Einspritzpausen ventilsitzseitig verschließt und während der Einspritzvorgänge öffnet.

Durch dieses Dichtelement wird auf wirkungsvolle Weise praktisch ausgeschlossen, daß während der Einspritzpausen Kraftstoff von dem Druckraum zu Einspritzöffnungen am Ventilgliedsitz gelangen kann. Hierdurch wird nicht nur dann, wenn beispielsweise am Ventilgliedsitz aufgrund der oben beschriebenen Eindrücke Undichtigkeiten entstanden sind, verhindert, daß Kraftstoff unkontrolliert in den Brennraum der Brennkraftmaschine abströmen kann. Es wird auch bei auf andere Weise entstandenen Lecks beliebiger Größe - auch sehr großen Lecks - ein unkontrolliertes Abströmen von Kraftstoff in den Brennraum der Brennkraftmaschine verhindert.

Eine vorteilhafte Ausführungsform sieht dabei vor, daß das Dichtelement bei Einspritzvorgängen erst nach Zurücklegen eines vorgegebenen Axialhubwegs öffnet. Hierdurch wird nicht nur eine gute Abdichtung während der Einspritzpausen und eine definierte Einspritzung bei Einspritzvorgängen erzielt. Es wird darüber hinaus auch eine optimale Vermischung von Luft und Kraftstoff vor einem Einspritzvorgang ermöglicht. Das Dichtelement bewirkt nämlich bei einem Aufwärtshub anfänglich eine Druckabsenkung im Ringspalt, in dem sich das Ventilglied bewegt, so daß komprimierte Luft aus dem Brennraum der Brennkraftmaschine in das Innere des Kraftstoffeinspritzventils eindringen kann. Diese Luft tritt zusammen mit Kraftstoff in einem ersten Teil der Einspritzung aus und bewirkt so eine geringe aber gut aufbereitete Menge eingespritzten Kraftstoffs und eingespritzter Luft während des Zündverzuges. Das reduziert die NOₓ-Emission und das Geräusch der Brennkraftmaschine.

Hinsichtlich der Ausbildung des Dichtelements sind rein prinzipiell die unterschiedlichsten Ausführungsformen denkbar. Eine vorteilhafte Ausführungsform sieht vor, daß das Dichtelement eine Schieberdichtung mit im wesentlichen kreiszylinderförmiger Gestalt ist, welche an ihrem Zylinderumfang wenigstens eine Ausnehmung aufweist. Diese Ausnehmung öffnet den Druckraum bei einer Ventilgliedhubbewegung ventilsitzseitig, so daß Kraftstoff aus dem Druckraum zum Ventilsitz abströmen kann.

Zur Erhöhung der eingespritzen Menge ist dabei vorteilhafterweise eine Mehrzahl von Ausnehmungen vorgesehen, die über den Umfang mit gleichen Winkeln winkelversetzt zueinander angeordnet sind.

Um einen optimalen Strömungsverlauf des eingespritzten Kraftstoffs zu ermöglichen, ist ferner vorteilhafterweise vorgesehen, daß die Ausnehmungen auf ihrer dem Druckraum zugewandten Seite strömungsdynamisch optimierte, vorzugsweise abgerundete Flächen aufweisen. Dabei kann rein prinzipiell durch Ausbildung der strömungsdynamisch optimierten Flächen auch eine druckgesteuerte Einspritzverlaufsformung realisiert werden.

Das Dichtelement könnte rein prinzipiell ein separates Teil sein, welches mit dem Ventilglied verbunden ist. Eine besonders vorteilhafte Ausführungsform sieht vor, daß das Dichtelement einstückig mit dem Ventilglied ausgebildet ist.

### Zeichnung

Weitere Merkmale und Vorteile der Erfindung sind Gegenstand der nachfolgenden Beschreibung sowie der zeichnerischen Darstellung eines Ausführungsbeispiels.

In der Zeichnung zeigen:
- Fig. 1: eine Schnittdarstellung des brennraumseitigen Teils des Ventilkörpers eines erfindungsgemäßen Kraftstoffeinspritzventils und
- Fig. 2: eine in Fig. 1 entlang der Linie II-II geschnittene Schnittdarstellung eines Dichtelements eines erfindungsgemäßen Kraftstoffeinspritzventils.

### Beschreibung der Ausführungsbeispiele

Ein in Fig. 1 dargestelltes Kraftstoffeinspritzventil für Brennkraftmaschinen weist einen Ventilkörper 1 auf, der auf an sich bekannte und beispielsweise aus der DE 197 29 843.5 hervorgehenden Weise unter Zwischenlage einer Zwischenscheibe mittels einer hülsenförmigen Spannmutter axial an einem Ventilhaltekörper verspannt ist (nicht dargestellt).

Der Ventilkörper 1 weist eine axiale Bohrung 9 auf, in der ein kolbenförmiges Ventilglied 11 axial verschiebbar geführt ist, welches an seinem einen Ende mit einem nach innen gekehrten Ventilsitz 13 in einer brennraumseitigen Kuppe 15 zusammenwirkt, in der stromabwärts hinter dem Ventilsitz 13 mehrere Einspritzöffnungen 17 angeordnet sind.

Der Ventilkörper 1 ist ein rotationssymmetrisches Bauteil mit einem oberen dicken Abschnitt 19 und einem unteren, schlanken Schaftteil 21, dessen brennraumseitiges Ende durch die Kuppe 15 verschlossen ist. Der im oberen Abschnitt 19 angeordnete Teil der Bohrung 9 ist als Führungsbohrung 23 für den Führungsteil 25 des Ventilglieds ausgebildet.

Der im Ventilkörperschaft 21 verlaufende Teil der Bohrung 9 begrenzt zusammen mit dem Schaft des Ventilgliedes 11 einen bis zum Ventilsitz 13 reichenden Ringspalt 27. Im oberen Abschnitt 19 ist nahe dem unteren Schaftteil 21 zwischen der Führungsbohrung 23 und dem Ringspalt 27 der Bohrung 9 ein im Durchmesser erweiterter, hinterschnittener Druckraum 29 angeordnet, dessen äußere Begrenzung 31 vorzugsweise gewölbt ist. Eine in einer Sackbohrung des Ventilhaltekörpers eingesetzte Feder hält das Ventilglied 11 über einen Federteller auf an sich bekannte Weise bei geschlossenem Einspritzventil in Anlage am Ventilsitz 13 (nicht dargestellt).

Zum Zuführen von Kraftstoff verläuft im oberen dickeren Abschnitt 19 des Ventilkörpers 1, ausgehend von dessen oberer Stirnfläche benachbart zu der Führungsbohrung 23 ein Zulaufkanal 37 zum Druckraum 29. Der Zulaufkanal 37 schneidet den Druckraum 29 seitlich an.

Zwischen dem Führungsteil 25 und dem Ventilglied 11 ist einstückig mit dem Ventilglied 11 und dem Führungsteil 25 ein Dichtelement 40 vorgesehen. Das Dichtelement 40 hat eine im wesentlichen kreiszylinderförmige Gestalt (siehe Fig. 2) . Am Umfang des Kreiszylinders sind Einschnitte 41 vorgesehen, welche beispielsweise wie in Fig. 2 dargestellt, jeweils um Winkel von 90° zueinander versetzt angeordnet sind. Die Einschnitte 41 weisen auf ihrer dem Druckraum 29 zugewandten Seite strömungsdynamisch optimierte, beispielsweise wie in Fig. 1 dargestellt, abgerundete Flächen 42 auf, die ein optimales Strömen des Kraftstoffs in den Ringspalt 27 ermöglichen.

Die Funktion des Dichtelements 40 wird im folgenden beschrieben. Während der Einspritzpausen, d.h. bei geschlossenem Einspritzventil, dichtet das zylinderförmige, paßgenau in die Bohrung 9 eingefügte Dichtelement 40 den Druckraum gegenüber dem Ringspalt 27 ab.

Bei einem Einspritzvorgang, d.h. dann, wenn das Ventilglied 11 von dem Ventilsitz 13 aufgrund einer Ventilgliedhubbewegung abhebt, vollführt das Dichtelement 40 zusammen mit dem Ventilglied 11 eine Hubbewegung. Zunächst durchläuft das Dichtelement 40 dabei einen Weg der Länge d, währenddessen der Druckraum 29 gegenüber dem Ringspalt 27 abgedichtet ist. Erst nach Zurücklegen dieses vorgegebenen Axialhubweges überfahren die Ausnehmungen 41 die ventilsitzseitige untere Kante des Druckraums 29, wodurch der Druckraum 29 gegenüber dem Ringspalt 27 geöffnet wird.

Die Länge d entspricht dem Abstand zwischen der unteren ventilsitzseitigen Kante des Druckraums 29 und der oberen druckraumseitigen Kante der Ausnehmungen 41 oder mit anderen Worten der axialen Länge, entlang welcher der nicht mit Einschnitten 41 versehene zylinderförmige Bereich des Dichtelements 40 den Ventilkörper 1 unterhalb der ventilsitzseitigen Kante des Druckraums 29 überlappt. Hierdurch wird wie beschrieben eine Verbindung zwischen Druckraum 29 und Ringspalt 27 oder eine Öffnung des Druckraums 29 erst nach Zurücklegen eines vorgegebenen Ventilgliedhubwegs ermöglicht. Dies hat den großen Vorteil, daß in der Zeit, in der das Ventilglied eine Hubbewegung ausführt, ohne daß der Druckraum 29 geöffnet ist, in dem Ringspalt 27 ein Unterdruck entsteht, welcher Luft aus dem Brennraum in den Ringspalt 27 einzieht. Das Ventilglied 11 wirkt so gewissermaßen als Pumpe. Diese Luft wird mit dem darauf eingeführten Kraftstoff vermischt und ermöglicht so eine gut aufbereitete Menge während des Zündverzuges. Dies ermöglicht niedrigere NOₓ-Emissionen und ein geringeres Geräusch der Brennkraftmaschine.

Bei vollständig geöffnetem Ventil strömt der Kraftstoff vom Druckraum 29 über die Ausnehmungen 41 in den Ringspalt 27 und von dort über die Ausspritzöffnungen 17 in den Brennraum der Brennkraftmaschine. Durch die strömungsdynamisch optimierten Flächen 42 der Ausnehmungen 41 wird daher eine optimale Strömungscharakteristik des Kraftstoffs ermöglicht, wobei durch entsprechende Ausbildung der Ausnehmungen 41 und insbesondere der Flächen 42 dabei auch ein Einspritzverlaufs-Formungseffekt erzielbar ist.

Das oben beschriebene Dichtelement ermöglicht eine sehr wirkungsvolle Abdichtung des Kraftstoffeinspritzventils während der Einspritzpausen, so daß verhindert wird, daß insbesondere auch bei größeren Lecks unkontrolliert Kraftstoff in den Brennraum der Brennkraftmaschine einströmen kann.

In Ergänzung zu dem oben beschriebenen Kraftstoffeinspritzventil können zur Detektion von insbesondere kleineren Leckagen des weiteren HC-Sensoren im Auspufftrakt eingesetzt werden.

## Patentansprüche

1. Kraftstoffeinspritzventil für Brennkraftmaschinen, mit einem an einem Ventilhaltekörper durch eine Spannmutter verspannten Ventilkörper (1), in dem ein Ventilglied (11) in einer Bohrung (9) axial verschiebbar geführt ist, wobei die Bohrung (9) einen radial erweiterten Druckraum (29) aufweist, in den wenigstens ein neben der Bohrung (9) verlaufender Zulaufkanal (37) mündet, und mit einem durch eine Ventilgliedhubbewegung axial verschieblichen und einstückig mit dem Ventilglied (11) ausgebildeten Dichtelement (40), welches den Druckraum (29) während der Einspritzpausen ventilsitzseitig verschließt und während der Einspritzvorgänge durch eine vom Ventilsitz (13) weggerichtete Ventilgliedhubbewegung öffnet, **dadurch gekennzeichnet, daß** am brennraumseitigen Ende der Bohrung (9) ein nach innen gekehrter Ventilsitz (13) ausgebildet ist und das Dichtelement (40) bei Einspritzvorgängen erst nach Zurücklegen eines vorgegebenen Axialhubwegs (d) öffnet.

2. Kraftstoffeinspritzventil nach Anspruch 1 **dadurch gekennzeichnet, daß** das Dichtelement eine Schieberdichtung mit im wesentlichen kreiszylindrischer Gestalt ist, welche an ihrem Zylinderumfang wenigstens eine Ausnehmung (41) aufweist.

3. Kraftstoffeinspritzventil nach Anspruch 2, **dadurch gekennzeichnet, daß** eine Mehrzahl von Ausnehmungen (41) über den Umfang mit gleichen Winkeln winkelversetzt zueinander angeordnet sind.

4. Kraftstoffeinspritzventil nach Anspruch 2 oder 3, **dadurch gekennzeichnet, daß** die Ausnehmungen (41) auf ihrer dem Druckraum (29) zugewandten Seite strömungsdynamisch optimierte, vorzugsweise abgerundete Flächen (42) aufweisen.

## Claims

1. Fuel injection valve for internal combustion engines, having a valve body (1) which is clamped to a valve-retaining body by a clamping nut and in which a valve element (11) is guided in an axially displaceable manner in a hole (9), the hole (9) having a radially expanded pressure space (29) into which at least one inlet duct (37) running next to the hole (9) leads, and having a sealing element (40) which can be displaced axially by a stroke movement of the valve element and is formed integrally with the valve element (11) and which closes the pressure space (29) on the valve-seat side during the injection pauses and opens it during the injection processes by a stroke movement of the valve element which is directed away from the valve seat (13), **characterized in that** an inwardly facing valve seat (13) is formed at the combustion-space-side end of the hole (9) and the sealing element (40) opens during injection processes only after covering a predetermined axial stroke distance (d).

2. Fuel injection valve according to Claim 1, **characterized in that** the sealing element is a slide seal having an essentially circular cylindrical form which has at least one recess (41) on its cylinder circumference.

3. Fuel injection valve according to Claim 2, **characterized in that** a multiplicity of recesses (41) are arranged offset with respect to one another at the same angles over the circumference.

4. Fuel injection valve according to Claim 2 or 3, **characterized in that** the recesses (41) have surfaces which are optimized in terms of flow dynamics, preferably rounded surfaces, on their side which faces the pressure space (29).

## Revendications

1. Injecteur de carburant pour des moteurs à combustion interne, munie d'un corps de soupape (1) qui est serré sur un corps de maintien de soupape grâce à un écrou de serrage et qui guide un organe de soupape (11) se déplaçant axialement dans un alésage (9), l'alésage (9) présentant une chambre de pression (29) élargie radialement dans laquelle débouche au moins un canal d'amenée (37) qui court à côté de l'alésage (9), et d'un élément d'étanchéité (40) qui peut se déplacer axialement par un mouvement de levée de l'organe de soupape en étant formé d'une seule pièce avec l'organe de soupape (11), et qui ferme la chambre de pression (29) du côté du siège de soupape lors des pauses d'injection et l'ouvre lors des opérations d'injection grâce à un mouvement de levée de l'organe de soupape dans la direction opposée au siège de soupape (13),
**caractérisé en ce que**
le siège de soupape (13) tourné vers l'intérieur est formé à l'extrémité côté moteur de l'alésage (9) et l'élément d'étanchéité (40), lors des opérations d'injection, s'ouvre seulement après qu'une course (d) prédéfinie de levée axiale a été parcourue.

2. Injecteur de carburant selon la revendication 1,
**caractérisé en ce que**
l'élément d'étanchéité est un joint coulissant de forme pratiquement cylindrique circulaire qui présente au moins un creux (41) sur son pourtour de cylindre.

3. Injecteur de carburant selon la revendication 2,
**caractérisé en ce qu'**
un grand nombre de creux (41) sont disposés sur le pourtour en présentant les uns par rapport aux autres un décalage angulaire dont les angles sont égaux.

4. Injecteur de carburant selon la revendication 2 ou 3,
**caractérisé en ce que**
les creux (41), sur leur côté dirigé vers le chambre de pression (29), présentent des surfaces (42) optimisées quant à la dynamique de l'écoulement, de préférence arrondies.
